# FASCICULE DE BREVET EUROPEEN

(11) **EP 0 032 861 B1**
(45) Date de publication et mention de la délivrance du brevet: **18.04.1984**
(21) Numéro de dépôt: 81400059.2
(22) Date de dépôt: 19.01.1981
(51) Int. Cl.: B27C 1/12

(54) **Machine de corroyage perfectionnée**
Holzhobelmaschine
Planing machine

(30) Priorité: 22.01.1980 FR 8001285
(43) Date de publication de la demande: 29.07.1981
(73) Titulaire: Peugeot Outillage Electrique, Société dite:, 92000 Nanterre (FR)
(72) Inventeur: Maret, Jean-Claude, F-75011 Paris (FR)
(74) Mandataire: Lavoix, Jean

## Description

La présente invention est relative aux machines de corroyage de pièces de bois telles que les dégauchisseuses et les raboteuses, comportant un outil rotatif composé d'un porte-outil muni de lames axiales saillantes et destiné à usiner au moins une surface de la pièce de bois à travailler, cet outil étant flanqué, côté entrée et côté sortie respectivement, de deux rouleaux d'entraînement des pièces à travailler, ces rouleaux ayant des axes parallèles à celui de l'outil et étant couplés en rotation à celui-ci par l'intermédiaire d'un mécanisme réducteur à train planétaire.

Une machine de ce type est décrite dans le CH-A-103 483. Dans ce cas, le mécanisme réducteur est monté sur la partie inférieure de la machine et couplée par des transmissions à courroie et à chaîne respectivement à l'outil et aux rouleaux d'entraînement. Par ailleurs, l'élément de réaction du train planétaire est couplé au bâti de la machine en traversant un accouplement à crabots qui sert à commander la mise en rotation des rouleaux.

Cette disposition du mécanisme réducteur conduit à un encombrement important et nécessite l'utilisation de chaînes et de courroies qui compliquent considérablement le dispositif d'entraînement de l'outil et des rouleaux.

L'invention a pour but de simplifier cette construction connue et de fournir une machine robuste et compacte dont le mécanisme réducteur à train planétaire peut être fabriqué au moindre coût.

L'invention a donc pour objet une machine de corroyage du type défini ci-dessus, caractérisée en ce que l'un des planétaires du train planétaire est monté directement sur l'arbre de l'un des rouleaux d'entraî- nementen étant solidaire de celui-ci et en ce que l'autre planétaire est un planétaire de réaction qui est monté fou sur ce même arbre et immobilisé en rotation par rapport au bâti de la machine tout en pouvant coulisser radialement dans celui-ci pour permettre l'application élastique du rouleau sur la pièce à travailler.

Le mécanisme réducteur étant monté directement sur l'axe de l'un des rouleaux supprime une transmission par chaîne et permet en même temps d'absorber facilement les adaptations de la position du rouleau entraîné par le mécanisme aux différentes épaisseurs de bois traité.

Dans ce qui suit, l'invention est exposée plus en détail à l'aide de dessins représentant seulement un mode d'exécution. Sur ces dessins:
la fig. 1 représente une vue en élévation partielle d'une raboteuse dans laquelle les caractéristiques de l'invention sont incorporées;
la fig. 2 est une vue en plan de la partie de la raboteuse représentée sur la fig. 1;
lafig. 3 est une vue en coupe et en élévation du mécanisme réducteur utilisé dans la raboteuse des fig. 1 et 2;
la fig. 4 est une vue en coupe prise selon la ligne 4-4 de la fig. 3;
la fig. 5 montre l'une des moitiés du tambour formant porte-satellite, faisant partie du mécanisme réducteur de la raboteuse; et
la fig. 6 est une vue éclatée de ce mécanisme réducteur.

Dans le mode de réalisation représenté aux figures, l'invention est appliquée, à titre d'exemple à une raboteuse. Cependant, on notera que les caractéristiques de l'invention peuvent être appliquées à toute machine de corroyage autre qu'une raboteuse, telle qu'une dégauchisseuse par exemple.

Les fig. 1 et 2 montrent partiellement une raboteuse 1 comportant un bâti 2 dans les flancs 3 duquel est monté rotatif un outil de rabotage 4 d'une façon connue en soi. Cet outil est du type comportant un porte-outil muni de lames axiales saillantes (non représentées). Dans le bâti est également délimité un couloir de passage 5 dans lequel peut se déplacer une pièce de bois PB à travailler. Comme représenté en particulier sur la fig. 3, le fond du couloir est formé par un support 6 de hauteur réglable.

La fig. 1 montre que l'outil 4 fait saillie dans le couloir 5, la pièce étant rabotée et mise à épaisseur en progressant dans le couloir dans le sens de la flèche F (fig. 1

Pour assurer l'entraînement de la pièce PB, il est prévu deux rouleaux d'entraînement 7 et 8 placés de part et d'autre de l'outil 4, leurs axes étant parallèles à l'axe de ce dernier. Les rouleaux 7 et 8 font légèrement saillies dans le couloir 5 et peuvent ainsi entrer en contact avec la surface supérieure de la pièce PB en amont et en aval de la zone de travail de l'outil 4. Dans le cas représenté, le rouleau 7 est placé à l'entrée tandis que le rouleau 8 est placé à la sortie du couloir 5.

L'outil 4 est entraîné par un moteur électrique, par exemple (non représenté) assurant un entraînement à grande vitesse de l'outil et de l'arbre 4a (fig. 2) sur lequel ce dernier est monté; la vitesse d'entraînement peut être par exemple de 6000 t/min.

L'arbre 4a porte à son extrémité libre une poulie d'entraînement 9 qui est fixée sur cet arbre à l'aide d'une vis 10. Sur cette poulie 9 passe une courroire d'entraînement 11 qui est en prise avec un mécanisme réducteur 12 qui présente à cet effet une gorge annulaire 13 (voirfig. 3 et 6). Les rouleaux 7 et 8 dont un est de préférence cranté, sont montés sur des arbres 7a et 8a suspendus dans des paliers 14 montés élastiquement dans le bâti 1. Sur les dessins, seule la fig. 3 représente schématiquement, un tel palier 14 et sa suspension élastique est symbolisée ici par un ressort 15 accroché à la surface supérieure du bâti 2. Ainsi, les rouleaux 7 et 8 sont pressés constamment contre la pièce à travailler PB au cours de sa progression dans le couloir 5 et peuvent ainsi s'adapter à l'épaisseur de cette pièce.

L'arbre 7a comporte du côté du mécanisme réducteur 12, un prolongement étagé 16 à l'extrémité libre duquel est prévue une poulie 17 qui est arrêtée par une vis 18 engagée dans un trou fileté 19 de ce prolongement 16.

De même, l'arbre 8a se prolonge latéralement par rapport au bâti 1 et porte à son extrémité, de la même façon, une poulie 20 de même diamètre que la poulie 17, une courroie d'entraînement 21 passant sur ces poulies. La poulie 20 est arrêtée sur l'arbre 8a sur lequel elle est calée par une vis 22 engagée dans un trou fileté (non visible sur les dessins) de l'arbre 8a.

Le prolongement 16 de l'arbre 7a comporte au-delà du palier 14, deux portées 23 et 24, la portée 24 recevant notamment la poulie 17. Ainsi, le prolongement 16 présente deux épaulements radiaux annulaires 25 et 26 respectivement. Sur les portées 23 et 24 sont montés un planétaire fixe ou de réaction 27 et un planétaire rotatif 28 constituant la sortie du train planétaire formant le mécanisme réducteur 12. Le planétaire 27 comporte un manchon cylindrique 29 et un pignon 30, le manchon 29 tourillonnant dans un coussinet 31. Ce dernier est monté dans un trou central 32 d'un flasque radial 33 de la moitié 34a d'un tambour 35 qui forme le porte-satellite du mécanisme réducteur 12.

Ce tambour comporte ainsi deux moitiés 34a et 34b qui sont identiques, en dehors du fait que la moitié 34b comporte la gorge 13 dans laquelle est engagée la courroire 11 assurant l'entraînement de ce porte-satellite. Les deux moitiés de ce dernier sont emboîtées l'une dans l'autre à l'aide de pattes 36 qui font saillies axialement des bords en regard des deux moitiés du tambour 35.

Le planétaire 28 comporte un manchon 37 et un pignon 38, ce planétaire étant muni d'une rainure de clavetage axial 39 assurant par l'intermédiaire d'une clavette 40 le couplage en rotation de ce pignon 28 avec l'arbre 7a.

Le manchon 37 comporte à son extrémité opposée au pignon 38, deux méplats 41 coopérant avec des pattes d'immobilisation en rotation de la poulie 17. Les pignons 30 et 38 comportent des dents de module identique mais en nombres différents par exemple. De préférence, le pignon. 30 présente 31 dents, tandis que le pignon 38 n'en comporte que 30.

Les deux pignons 30 et 38 engrènent avec un seul satellite 42 tourillonnant dans les moitiés 34a et 34b du tambour 35. A cet effet, ces deux moitiés comportent des trous alignés 43 dans lesquels sont montées les portées 42a d'un satellite 42 par l'intermédiaire de roulements à aiguilles 44.

Le manchon 29 du planétaire 27 comporte à son extrémité opposée au pignon 30 deux méplats 45 d'immobilisation en rotation de ce planétaire. Ces méplats 45 coopèrent avec les bords rectilignes d'un trou rectangulaire 46 d'une plaquette de guidage 47 montée latéralement sur le bâti 1 devant un trou 48 ménagé dans la paroi latérale de ce bâti et à travers lequel passe l'arbre 7a du rouleau 7.

La description qui précède montre que le mécanisme réducteur 12 est monté entièrement en porte-à- faux sur l'arbre 7a du rouleau 7 et qu'il peut effectuer des mouvements verticaux avec ce rouleau en fonction de la variation d'épaisseur des pièces de bois à travailler, car le manchon 29 est monté coulissant verticalement dans la plaquette 47.

Le rapport de réduction du train planétaire est comparativement très élevé et grâce à la présence de ce réducteur, on peut donc obtenir la réduction de vitesse nécessaire entre l'outil 4 et les rouleaux 7 et 8, pour un encombrement minimal de ce réducteur qui ne dépasse jamais en hauteur le plan supérieur 2 de la machine.

Le rapport de réduction peut être choisi facilement par la différence des nombres de dents des pignons 30 et 38.

Le mécanisme à train planétaire permet également de prévoir dans l'alignement d'un même axe l'entrée et la sortie du réducteur, ce qui contribue également à réduire l'encombrement. En outre, le mécanisme étant logé dans un tambour entièrement fermé qui forme partie intégrante du réducteur, le train d'engrenages est à l'abri de la poussière et peut être graissé facilement une fois pour toutes.

Le mécanisme réducteur peut être réalisé en une matière moulée, par exemple, en alliage léger tel que le Zamac, ou éventuellement en matière plastique. Avantageusement, comme représenté sur les figures, les deux moitiés du tambour 35 sont de forme identique au moulage.

Un avantage particulier de la présence du mécanisme réducteur à train planétaire résulte de l'inversion de sens de rotation qu'il procure entre son entrée et sa sortie. Cette caractéristique particulière permet de monter le réducteur directement sur l'arbre d'un rouleau d'entraînement qui en constitue ainsi la sortie directe. Dans les dispositions classiques, au contraire, il faut prévoir une étape particulière dans la chaîne de réduction (pignons et courroies, par exemple) pour obtenir cette inversion de sens de rotation. Cette caratéristique permet en outre de relier directement par une courroie élastique (la courroie 11 en l'occurence) l'entrée du réducteur à l'arbre de l'outil 4.

L'inversion du sens de rotation est obtenue grâce au fait que le pignon 30 qui constitue le pignon fixe ou de réaction du train planétaire, comporte le nombre de dents le plus élevé vis-à-vis du pignon 38.

## Revendications

1. Machine de corroyage pour pièces de bois, telle que dégauchisseuse, raboteuse et autres, comportant un outil rotatif (4) composé d'un porte-outil muni de lames axiales saillantes et destiné à usiner au moins une surface de la pièce de bois (PB) à travailler, cet outil étant flanqué, côté entrée et côté sortie respectivement, de deux rouleaux d'entraînement (7, 8) des pièces à travailler, ces rouleaux ayant des axes parallèles à celui de l'outil et étant couplés en rotation à celui-ci par l'intermédiaire d'un mécanisme réducteur à train planétaire (12), caractérisée en ce que l'un des planétaires (28) du train planétaire (12) est monté directement sur l'arbre (7a) de l'un (7) des rouleaux d'entraînement (7, 8) en étant solidaire de celui-ci et en ce que l'autre planétaire (27) est un planétaire de réaction qui est monté fou sur ce même arbre (7a) et immobilisé en rotation par rapport au bâti (1) de la machine tout en pouvant coulisser radialement dans celui-ci pour permettre l'application élastique de rouleau (7) sur la pièce à travailler.

2. Machine suivant la revendication 1, caractérisée en ce que ledit planétaire de réaction (27) comporte un manchon coaxial (29) muni de méplats (45) qui sont guidés dans un guide rectiligne (47, 48) prévu sur le bâti (1).

3. Machine suivant l'une quelconque des revendications 1 ou 2, caractérisée en ce que les planétaires (27, 28) ont un module de dents identique et des nombres de dents différents, tandis qu'il n'est prévu qu'un seul satellite (42) à denture unique engrenant avec les deux planétaires (27, 28).

4. Machine suivant l'une quelconque des revendications 1 à 3, caractérisée en ce que l'arbre (7a) du rouleau d'entraînement (7) associé au train planétaire (12) comporte une poulie (17) qui, par l'intermédiaire d'une courroie (21), entraîne une poulie (20) de même diamètre et calé sur l'arbre (8a) de l'autre rouleau d'entraînement (8).

5. Machine suivant l'une quelconque des revendications 1 à 4, dans laquelle le train planétaire (12) comporte un tambour extérieur (35) en deux parties, caractérisée en ce que les deux parties du tambour (35) sont fabriquées par moulage en deux pièces identiques.

## Patentansprüche

1. Maschine zur Bearbeitung von Holz, wie eine Abrichtmaschine, eine Hobelmaschine oder dergleichen, mit einem rotierenden Werkzeug (4), das aus einem vorspringende axiale Klingen tragenden Werkzeugträger besteht und zur Bearbeitung wenigstens einer Fläche des zu bearbeitenden Holzstücks (PB) vorgesehen ist und das eingangsseitig und ausgangsseitig jeweils von einer Förderrolle (7, 8) zum Transportieren der zu bearbeitenden Stücke flankiert ist, wobei die Achsen der Förderrollen parallel zu derjenigen des Werkzeugs verlaufen und die Förderrollen unter Vermittlung eines Reduktionsmechanismus in Form eines Planetengetriebes (12) gemeinsam mit dem Werkzeug eine Drehbewegung ausführen, dadurch gekennzeichnet, dass ein erstes der Planetengetrieberäder (28) des Planetengetriebes direkt auf der Achse (7a) einer (7) der Förderrollen (7, 8) sitzt und fest mit dieser verbunden ist, und dass ein zweites (27) der Planetengetrieberäder ein Stützrad ist, das beweglich auf der selben Förderrollenachse (7a) angebracht und gegen eine Drehbewegung gegenüber dem Rahmen (1) der Maschine gesichert ist, dabei aber in diesem Rahmen eine radiale Verschiebebewegung ausführen kann, um einen elastischen Angriff der Förderrolle (7) an dem zu bearbeitenden Stück zu ermöglichen.

2. Maschine nach Anspruch 1, dadurch gekennzeichnet, dass das Stützrad (27) eine koaxiale Muffe (29) aufweist, die mit Abflachungen (45) versehen ist, die in einer im Rahmen (1) vorgesehenen rechteckigen Führung (47, 48) geführt werden.

3. Maschine nach einem der Ansprüche 1 oder 2, dadurch gekennzeichnet, dass die Planetengetrieberäder (27, 28) einen identischen Zahnmodul aber unterschiedliche Zahnzahlen aufweisen und dass nur ein Planetenrad (42) mit einer einheitlichen Zähnung vorgesehen ist, das mit den beiden Planetengetrieberädern (27, 28) kämmt.

4. Maschine nach einem der Ansprüche 1 bis 3, dadurch gekennzeichnet, dass die Achse (7a) der dem Planetengetriebe (12) zugeordneten Förderrolle (7) eine Riemenscheibe (17) trägt, die unter Vermittlung eines Riemens (21) eine Riemenscheibe (20) gleichen Durchmessers mitnimmt, die fest auf der Achse (8a) der anderen Förderrolle (8) sitzt.

5. Maschine nach einem der Ansprüche 1 bis 4 mit einem Planetengetriebe (12), das eine zweigeteilte Aussentrommel (35) aufweist, dadurch gekennzeichnet, dass die beiden Teile der Aussentrommel (35) als identische Gussstücke hergestellt sind.

## Claims

1. A machine for trimming of wood, such as a surfacing machine, planing machine or other machine, comprising a rotary tool (4) consisting of a tool holder provided with projecting axially extending blades and adapted to machine at least one surface of the piece of wood (PB) to be worked on, this tool being in adjacent relation, on the input side and output side respectively, to two driving rollers (7, 8) for driving the pieces to be worked on, these rollers having axes parallel to that of the tool and being coupled to rotate with the latter through a speed- reducing mechanism having a sun and planet gear train (12), characterised in that one of the sun gears (28) of the train (12) is mounted directly on the shaft (7a) of one (7) of the driving rollers (7, 8), it being rigid with this roller (7) and the other sun gear (27) is a reaction sun gear which is freely rotatable on this shaft (7a) and prevented from rotating relative to the frame (1) of the machine while being radially slidable in the frame (1) to permit the flexible application of the roller (7) against the workpiece.

2. A machine according to claim 1, characterised in that said reaction sun gear (27) has a coaxial sleeve (29) provided with flat surfaces (45) which are guided in a rectilinear guide (47, 48) provided on the frame (1).

3. A machine according to either one of the claims 1 and 2, characterised in that the sun gears (27, 28) have an identical modulus for the teeth and different numbers of teeth, there being provided only a single planet gear (42) having a single set of teeth engaged with the two sun gears (27, 28).

4. A machine according to any of the claims 1 to 3, characterised in that the shaft (7a) of the driving roller (7) associated with the sun and planet gear train (12) has a pulley (17) which drives, through a belt (21 ), a pulley (20) which is of the same diameter and fixed on the shaft (8a) of the other driving roller (8).

5. A machine according to any one of the claims 1 to 4, wherein the sun and planet gear train (12) comprises an outer drum (35) in two parts, characterised in that the two parts of the drum (35) are made by the moulding of the identical pieces.
